# EUROPÄISCHE PATENTSCHRIFT

(11) **EP 0 523 408 B1**
(45) Veröffentlichungstag und Bekanntmachung des Hinweises auf die Patenterteilung: **06.09.1995**
(21) Anmeldenummer: 92110577.1
(22) Anmeldetag: 23.06.1992
(51) Int. Cl.: B05B 12/00, B05B 12/02, B05B 12/08

(54) **Vorrichtung zum berührungslosen Auftragen eines Flüssigkeitsstreifens auf eine laufende Materialbahn**
Apparatus for contactless application of a strip of liquid onto a running material web
Dispositif pour déposer sans contact une bande de liquide sur une bande de matériau en mouvement

(30) Priorität: 04.07.1991 DE 4122105
(43) Veröffentlichungstag der Anmeldung: 20.01.1993
(73) Patentinhaber: GRAFOTEC GMBH, D-86420 Diedorf (DE)
(72) Erfinder: Öttl, Josef, Dipl.-Ing., W-8901 Diedorf (DE); Reichel-Langer, Karl-Heinz, Dipl.Ing., W-8901 Zusmarshausen (DE)
(74) Vertreter: Munk, Ludwig, Dipl.-Ing.

(56) Entgegenhaltungen:
- DE-A- 3 709 846
- DE-A- 4 024 851
- US-A- 4 098 915
- US-A- 4 164 001

## Beschreibung

Die Erfindung betrifft eine Vorrichtung gemäß Oberbegriff des Anspruchs 1.

Aus der DE-A-37 40 045 ist eine Leimvorrichtung eingangs erwähnter Art bekannt. Bei dieser bekannten Anordnung wird bei der Ansteuerung des Ventils der Bahnabstand der Düse nicht berücksichtigt. Es ergeben sich daher Fehler bezüglich Anfang und Ende des Leimauftrags.

Aus der US-A-4 164 001 ist eine Vorrichtung zum Aufbringen eines Leimstreifens auf mit Abstand aufeinander folgende, mittels eines Transportbands unter einem Auftragkopf vorbeibewegte, bogenförmige Gegenstände bekannt, bei der ein einer Düse des Auftragkopfes zugeordnetes Ventil so angesteuert wird, daß die Geschwindigkeit des Transportbands, die Flugzeit des Leims und die Totzeit des Ventils berücksichtigt werden. Hierzu sind ein geschwindigkeitsabhängig antreibbarer Pulsgenerator und ein die Vorderkanten der bogenförmigen Produkte abtastender Sensor vorgesehen, durch die eine mehrere Kaskaden aufweisende, dem Ventil zugeordnete Steuereinrichtung ansteuerbar ist. Da bei dieser bekannten Anordnung die Vorderkanten der bogenförmigen Produkte erfaßt werden müssen, ergibt sich ein vergleichsweise aufwendiger Aufbau der Steuereinrichtung.

Es ist daher die Aufgabe der vorliegenden Erfindung, bei einer einer laufenden Materialbahn zugeordneten Vorrichtung eingangs erwähnter Art mit einfachen und kostengünstigen Mitteln eine hohe Genauigkeit zu gewährleisten.

Diese Aufgabe wird durch die Maßnahmen des Kennzeichens des Anspruchs 1 gelöst.

Die erfindungsgemäßen Maßnahmen ergeben in vorteilhafter Weise einen geschwindigkeitsabhängigen Korrekturwert, durch den die Flugzeit der Flüssigkeit von der Düse zur Bahn kompensiert wird. Mit Hilfe des Verzögerungsglieds werden einfach die Ergebnisse der Programmsteuereinrichtung und der Hilfssteuereinrichtung voneinander subtrahiert. Aus den vom Sensor gelieferten Takten lassen sich in vorteilhafter Weise sowohl die Geschwindigkeit als auch die Faktoren für die Programmsteuereinrichtung ableiten, sodaß trotz der Geschwindigkeitsabhängigkeit des Korrekturwerts und der Positionsabhängigkeit des Grundwerts lediglich ein Sensor mit nachgeordnetem Signalaufbereitungsglied benötigt wird. Die erfindungsgemäßen Maßnahmen ergeben daher einen höchst einfachen Aufbau.

Vorteilhafte Ausgestaltungen und zweckmäßige Fortbildungen der übergeordneten Maßnahmen sind in den Unteransprüchen angegeben und aus der nachstehenden Beispielsbeschreibung anhand der Zeichnung entnehmbar.

Die einzige Figur der nachstehend beschriebenen Zeichnung enthält ein Blockschaltbild einer erfindungsgemäßen Vorrichtung.

Die in der Figur angedeutete Materialbahn 1 kann beispielsweise eine bedruckte Papierbahn sein, die einem Falzapparat zugeführt wird. Auf die Materialbahn 1 wird am durch eine Umlenkwalze 2 angedeuteten Falzapparateinlauf ein Leimauftrag in Form eines unterbrochenen Leimstreifens 3 aufgebracht. Hierdurch lassen sich die aufeinanderliegenden Bahnen eines Bahnpakets linienförmig miteinander verbinden.

Zum Auftragen des Leimstreifens 3 ist ein oberhalb der von der Bahn 1 umfahrenen Umlenkwalze 2 angeordneter Auftragkopf 4 vorgesehen, der an eine Versorgungsleitung 5 angeschlossen ist und eine Düse 6 aufweist, durch welche ein dünner Leimstrahl 7 auf die Bahn 1 aufgespritzt werden kann. Die Düse 6 ist von der Materialbahn 1 distanziert. Der Abstand ist mit a bezeichnet. Da die Düse 6 mit der laufenden Materialbahn 1 nicht in Berührungskontakt kommt, ist eine hohe Störungs- und Verschleißfreiheit gewährleistet. Zum Auf- bzw. Absteuern der Düse 6 ist ein ihr vorgeordnetes, hier in den Auftragkopf 4 integriertes Ventil 8 vorgesehen, das beispielsweise einen elektromagnetisch betätigbaren Schieber aufweisen kann.

Zur Steuerung der hier durch einen Elektromagneten gebildeten Betätigungseinrichtung 9 des Ventils 8 ist eine Programmsteuereinrichtung 10 vorgesehen. Diese enthält als zentralen Rechnerbaustein einen frei programmierbaren Speicher 11, in den das gewünschte Leimmuster in Form von Länge und Abstand der den unterbrochenen Leimstreifen 3 bildenden Leimstriche bzw. der diesen zugeordneten Einsatzpunkte des Ventils 8 einprogrammierbar ist. Hierzu ist dem Speicher 11 eine Eingabeeinrichtung 12 zugeordnet. Die Programmsteuereinrichtung 10 wird mittels eines in Abhängigkeit vom Bahnlauf betätigbaren Sensors 13 getaktet. Hierbei kann es sich um einen Winkelcodierer handeln, der eine mit einer von der Materialbahn 1 umfahrenen Umlenkwalze 14 verbundene Inkrementalscheibe 15 abtastet. Dem Sensor 13 ist ein Signalaufbereitungsglied 16 nachgeordnet, das die vom Sensor 13 empfangenen Impulse so aufbereitet, daß sich ein exaktes Impulsprofil, beispielsweise ein Rechteckprofil, ergibt. Jede von der Materialbahn 1 zurückgelegte Wegstrecke läßt sich als die innerhalb dieser Wegstrecke anfallende Anzahl von Impulsen darstellen.

Die Einsatzpunkte zum Auf- bzw. Absteuern des Ventils werden mittels geeigneter, in den Speicher 11 integrierter Zähleinrichtungen unter Verwendung der im Speicher 11 gespeicherten Werte und der vom Sensor 13 gelieferten Impulse ausgezählt. Der durch den Abstand 1 angedeutete Weg, den die Materialbahn 1 zwischen dem Sensor 13 und der Düse 6 zurücklegt, wird dabei mittels eines dem Speicher 11 nachgeordneten Verzögerungsglieds 17 berücksichtigt. Dieses verzögert die vom Speicher 11 erhaltenen Schaltsignale um die dem Abstand 1 entsprechende Anzahl von Impulsen des Sensors 13. Der Ausgang des Verzögerungsglieds 17 liegt unter Zwischenschaltung eines Leitungsverstärkers 18 an der Ventilbetätigungseinrichtung 9.

Da die Düse 6 von der Materialbahn 1 den Abstand a aufweist, benötigt der Leimstrahl 7 eine bestimmte Zeit, um den Abstand a zu durchlaufen. Innerhalb dieser Flugzeit bewegt sich aber die Materialbahn weiter. Zur Erzielung einer hohen Genauigkeit muß daher die Flugzeit bei der Ermittlung der Einsatzpunkte des Ventils 8 berücksichtigt werden. Hierzu wird die oben erwähnte, der Wegstrecke 1 entsprechende Verzögerung der Weiterleitung der Schaltsignale entsprechend verkürzt.

Zur Bewerkstelligung dieser Beeinflussung des Ausgangs des Verzögerungsglieds 17 ist eine mit der Programmsteuereinrichtung 10 kaskadenförmig gekoppelte Hilfssteuereinrichtung 19 vorgesehen. Das Signalaufbereitungsglied 16 ist dabei so ausgebildet, daß nicht nur der Position, sondern auch der Bahngeschwindigkeit entsprechende Ausgangssignale erzeugt werden. Das Signalaufbereitungsglied ist mit zwei Ausgängen versehen, an denen der Speicher 11 bzw. die die Hilfssteuereinrichtung umfassende Kaskade liegen. Am dem Speicher 11 zugeordneten Ausgang steht die Zahl der Impulse, also ein Positionssignal, an. Am der Hilfssteuereinrichtung 19 zugeordneten Ausgang steht ein der Bahngeschwindigkeit entsprechendes Signal in Form der Impulszahl pro Zeiteinheit an.

Mit Hilfe der Hilfssteuereinrichtung 19 wird die vom Signalaufbereitungsglied 16 abgenommene Bahngeschwindigkeit mit einem der erwünschten Korrektur entsprechenden Zeitfaktor multipliziert. Das Ergebnis dieses Rechenvorgangs ist eine bestimmte Anzahl von Impulsen, um die die oben erwähnte, der Wegstrecke 1 entsprechende Verzögerung gekürzt werden muß. Diese Subtraktion findet im Verzögerungsglied 17 statt, in das hierzu ein Komparator 20 integriert sein kann, der mit einem Eingang am Ausgang der die Hilfssteuereinrichtung 19 umfassenden Kaskade und mit einem weiteren Eingang am Ausgang der benachbarten Verzögerungseinrichtung 21 liegt. Das den Komparator 20 und die Verzögerungseinrichtung 21 umfassende Verzögerungsglied besitzt dementsprechend zwei Eingänge, von denen einer dem Speicher 11 und der andere der Hilfssteuereinrichtung 19 zugeordnet sind.

Die Hilfssteuereinrichtung 19 enthält eine vorzugsweise mit einem Speicher gekoppelte Recheneinrichtung 22, der eine Eingabeeinrichtung 23 für manuelle Eingabe der in den oben erwähnten Zeitfaktor eingehenden Parameter zugeordnet ist. Als Parameter wird in erster Linie der Abstand a zwischen Düse 6 und Materialbahn 1 benutzt. Weitere Parameter können die Leimviskosität und der Druck in der Versorgungsleitung 5 sein. Da das Ventil 8 und die Ventilbetätigungseinrichtung 9 auch eine bestimmte Totzeit zwischen dem Eintreffen eines Schaltsignals und der Durchführung eines Schaltvorgangs aufweisen, kann auch diese Totzeit als Parameter Verwendung finden. Bei Verwendung sämtlicher Parameter ergibt sich eine besonders hohe Gesamtgenauigkeit.

Aus dem nachstehend angegebenen Rechenbeispiel wird die einfache Funktionsweise der erfindungsgemäßen Vorrichtung besonders deutlich. In diesem Beispiel soll die am der Hilfssteuereinrichtung 19 zugeordneten Ausgang des Signalaufbereitungsglieds 16 anstehende Bahngeschwindigkeit 15 x 10³ Impulse pro Sekunde betragen. Der aus den einzelnen Parametern mit Hilfe eines in der Recheneinrichtung 22 enthaltenen Betriebsprogramms ermittelte Zeitfaktor soll 10⁻³ Sekunden betragen. Die von der Recheneinrichtung 22 durchzuführende Multiplikation führt dementsprechend zu einem Korrekturwert von 15 Impulsen. Um diesen Wert muß der Grundwert in Form der mit Hilfe der Verzögerungseinrichtung 21 bewerkstelligten Verzögerung der aus dem Speicher 11 herausgetakteten Schaltsignale verkürzt werden. Der Abstand 1 soll 150 Impulse betragen. Mit Hilfe des Verzögerungsglieds 17 werden die aus dem Speicher 11 herausgetakteten Schaltsignale nun aber nicht um den genannten Grundwert von 150 Impulsen, sondern nur um die Differenz zwischen Grundwert und Korrekturwert, also nur um 135 Impulse verzögert, womit die Flugzeit und Totzeit ausgeglichen sind.

## Patentansprüche

1. Vorrichtung zum berührungslosen Auftragen eines Flüssigkeitsstreifens, insbesondere Leimstreifens (3), auf eine laufende Materialbahn (1) mit wenigstens einem Auftragkopf (4), der mit wenigstens einer mit Abstand (a) zur Materialbahn (1) angeordneten Düse (6) versehen ist, die mittels eines Ventils (8) aktivierbar bzw. passivierbar ist, das in Abhängigkeit vom gewünschten Auftragmuster ansteuerbar ist, **dadurch gekennzeichnet, daß** die Einsatzpunkte des Ventils (8) gegenüber den auftragmusterabhängigen Grundwerten um einen in Abhängigkeit von der Geschwindigkeit der Materialbahn (1) sowie zumindest dem Bahnabstand (a) der Düse (6) ermittelbaren Korrekturwert veränderbar sind, wobei die auftragmusterabhängigen Grundwerte mittels einer durch einen den Bahnlauf abtastenden Sensor (13) taktbaren Programmsteuereinrichtung (10) ermittelbar sind, mit welcher eine den Korrekturwert ermittelnde Hilfssteuereinrichtung (19) kaskadenförmig gekoppelt ist, und wobei die Programmsteuereinrichtung (10) ein dem Ventil (8) vorgeordnetes Verzögerungsglied (17) enthält, das zwei Eingänge aufweist, an denen ein das Auftragmuster enthaltender programmierbarer Speicher (11) und die Hilfssteuereinrichtung (19) liegen.

2. Vorrichtung nach Anspruch 1, **dadurch gekennzeichnet, daß** das Verzögerungsglied (17) eine Verzögerungseinrichtung (21) und einen Komparator (20) enthält, wobei mit Hilfe der Verzögerungseinrichtung (21) die aus dem Speicher (11) auszählbaren Grundwerte für die Einsatzpunkte des Ventils (8) in Abhängigkeit von der dem Abstand zwischen Sensor (13) und Düse (6) entsprechenden Impulszahl des Sensors (13) verzögerbar und wobei diese Verzögerung mittels des Komparators (20) um den Ausgangswert der Hilfssteuereinrichtung (19) verkleinerbar ist.

3. Vorrichtung nach einem der vorhergehenden Ansprüchen, **dadurch gekennzeichnet, daß** dem Sensor (13) ein Signalaufbereitungsglied (16) nachgeordnet ist, das einen der Geschwindigkeit der Materialbahn (1) zugeordneten Ausgang, an welchem die Hilfssteuereinrichtung (19) liegt, und einen der Position zugeordneten Ausgang, an welchem der Speicher (11) liegt, aufweist.

4. Vorrichtung nach einem der vorhergehenden Ansprüchen, **dadurch gekennzeichnet, daß** der Sensor (13) als Winkelcodierer ausgebildet ist, der einer von der Materialbahn (1) zumindest teilweise umfahrenen Umlenkwalze (14) zugeordnet ist.

5. Vorrichtung nach einem der vorhergehenden Ansprüchen, **dadurch gekennzeichnet, daß** die Hilfssteuereinrichtung (19) eine Recheneinrichtung (22) mit Eingabeeinrichtung (23) für manuelle Eingabe der in den Korrekturwert eingehenden Parameter aufweist.

6. Vorrichtung nach Anspruch 5, **dadurch gekennzeichnet, daß** mittels der Hilfssteuereinrichtung (19) aus den eingebbaren Parametern ein Zeitfaktor gebildet wird, der mit der Geschwindigkeit der Materialbahn (1) multipliziert wird, wobei der Korrekturwert erhalten wird, der mittels des Komparators (20) vom abstandsabhängigen Grundwert subtrahiert wird.

7. Vorrichtung nach einem der vorhergehenden Ansprüchen 5 oder 6, **dadurch gekennzeichnet, daß** als Parameter neben dem Abstand (a) der Düse (6) von der Materialbahn (1) zumindest die Totzeit des Ventils (8) und dessen Betätigungseinrichtung (9) eingebbar sind.

8. Vorrichtung nach einem der vorhergehenden Ansprüchen 5 bis 7, **dadurch gekennzeichnet, daß** als Parameter neben dem Bahnabstand (a) die Viskosität und der Druck der Flüssigkeit eingebbar sind.

## Claims

1. Device for the contactless application of a line of liquid, in particular a line of glue (3), to a running web (1), with an application head (4) provided with at least one nozzle (6) located at a distance (a) from the web (1) and capable of activation or deactivation by a valve (8) triggered in dependence of the desired application pattern, characterized in that the application points of the valve (8) are variable relative to the basic values dependent on the application pattern by a correction value which can be determined in dependence on the speed of the web (1) and at least on the distance (a) of the nozzle (6) from the web, whereby the basic values dependent on the application pattern can be determined by means of a programme controller (10) clockable by a sensor (13) scanning the travel of the web and cascaded to an auxiliary controller (19) determining the correction value, and whereby the programme controller (10) incorporates a delay element (17) upstream of the valve (8), said delay element having two inputs, which are connected to a programmable memory (11) containing the application pattern and to the auxiliary controller (19).

2. Device according to Claim 2, characterized in that the delay element (17) contains a delay facility (21) and a comparator (20), whereby the basic values for the application points of the valve (8), which are selectable from the memory (11), can be delayed in dependence on the pulse count of the sensor (13) corresponding to the distance between sensor (13) and nozzle (6), and whereby the delay can be reduced by the output value of the auxiliary controller (19) by means of the comparator (20).

3. Device according to any of the preceding claims, characterized in that a signal conditioning element (16) is arranged downstream of the sensor (13), said element having an output associated with the web (1) and connected to the auxiliary controller (19) and an output associated with position and connected to the memory (11).

4. Device according to any of the preceding claims, characterized in that the sensor (13) is designed as an angle encoder associated with a deflection roller (14) over at least part of which the web (1) travels.

5. Device according to any of the preceding claims, characterized in that the auxiliary controller (19) is equipped with a computing device (22) with an input unit (23) for the manual input of the parameters entering into the correction value.

6. Device according to Claim 5, characterized in that the input parameters produce a time factor by means of the auxiliary controller, said time factor being multiplied by the speed of the web (1) to give the correction value, which is subtracted from the distance-dependent basic value by means of the comparator (20).

7. Device according to Claim 5 or 6, characterized in that, in addition to the distance (a) of the nozzle (6) from the web (1), at least the dead time of the valve (8) and its actuator (9) can be input as parameters.

8. Device according to any of the preceding Claims 5 to 7, characterized in that, in addition to the web distance (a), the viscosity and the pressure of the liquid can be input as parameters.

## Revendications

1. Dispositif d'application sans contact d'une bande de liquide, en particulier d'une bande de colle (3), sur une bande de matière en mouvement (1), comportant au moins une tête d'application (4), qui est équipée d'au moins une buse (6) agencée à distance (a) de la bande de matière (1), buse qui peut être activée ou désactivée par une soupape (8), qui peut être commandée en fonction du motif d'application souhaité, caractérisé en ce que les points de mise en service de la soupape (8) peuvent être modifiés, vis-à-vis de valeurs de base dépendant du motif d'application, d'une valeur de correction que l'on peut déterminer en fonction de la vitesse de la bande de matière (1) ainsi que de la distance (a) de la bande à la buse (6), les valeurs de base dépendant du motif d'application pouvant être déterminées par un dispositif de commande par programme (10) cadencé par un détecteur (13) palpant la bande en mouvement, dispositif auquel est couplé un dispositif de commande auxiliaire (19) déterminant la valeur de correction, et le dispositif de commande par programme (10) comportant un circuit de temporisation (17) agencé en amont de la soupape (8), qui présente deux entrées auxquelles s'appliquent une mémoire programmable (11) contenant le motif d'application et le dispositif de commande auxiliaire (19).

2. Dispositif selon la revendication 1, caractérisé en ce que le circuit de temporisation (17) contient un dispositif de temporisation (21) et un comparateur (20), le dispositif de temporisation (21) permettant de retarder les valeurs de base dénombrables dans la mémoire (11) pour les points de mise en service de la soupape (8) en fonction du nombre d'impulsions du capteur (13) correspondant à la distance entre le capteur (13) et la buse (6) et cette temporisation pouvant être réduite de la valeur de sortie du dispositif de commande auxiliaire (19) via le comparateur (20).

3. Dispositif selon l'une quelconque des revendications précédentes, caractérisé en ce qu'en aval du capteur (13) est agencé un élément de préparation de signaux (16) qui présente une sortie affectée à la vitesse de la bande de matière (1) et à laquelle s'applique le dispositif de commande auxiliaire (19), et une sortie affectée à la position et à laquelle s'applique la mémoire (11).

4. Dispositif selon l'une quelconque des revendications précédentes, caractérisé en ce que le capteur (13) se présente sous la forme d'un codeur angulaire qui est affecté à un cylindre déflecteur (14) sur lequel tourne au moins partiellement la bande de matière (1).

5. Dispositif selon l'une quelconque des revendications précédentes, caractérisé en ce que le dispositif de commande auxiliaire (19) présente un dispositif de calcul (22) équipé d'un dispositif de saisie (23) pour la saisie manuelle des paramètres intervenant dans la valeur de correction.

6. Dispositif selon la revendication 5, caractérisé en ce que, à l'aide du dispositif de commande auxiliaire (19), on forme à partir des paramètres saisissables un facteur de temps qui est multiplié par la vitesse de la bande de matière (1), pour obtenir la valeur de correction qui est soustraite de la valeur de base dépendant de la distance à l'aide du comparateur (20).

7. Dispositif selon l'une quelconque des revendications 5 ou 6, caractérisé en ce que l'on peut saisir comme paramètres, outre la distance (a) entre la buse (6) et la bande de matière (1), au moins le temps mort de la soupape (8) et de son dispositif de commande (9).

8. Dispositif selon l'une quelconque des revendications précédentes, caractérisé en ce que on peut saisir comme paramètres, outre la distance (a) de la bande, la viscosité et la pression du liquide.
